# FASCICULE DE BREVET EUROPEEN

(11) **EP 1 311 383 B1**
(45) Date de publication et mention de la délivrance du brevet: **25.08.2004**
(21) Numéro de dépôt: 01984098.2
(22) Date de dépôt: 05.07.2001
(51) Int. Cl.: B31B 1/20, B31B 1/74

(54) **MACHINE DE TRAITEMENT DE FEUILLES POUR LA FABRICATION D'EMBALLAGES**
MASCHINE ZUR HERSTELLUNG VON VERPACKUNGEN AUS BAHNEN
SHEET PROCESSING MACHINE FOR MAKING PACKAGES

(30) Priorité: 06.07.2000 FR 0008785
(43) Date de publication de la demande: 21.05.2003
(73) Titulaire: RAPIDEX S.M., 49000 Angers (FR)
(72) Inventeur: GUIOT, Bernard, F-49460 Feneu (FR); VALLEE, Philippe, F-49170 St Martin du Fouilloux (FR)
(74) Mandataire: Intès, Didier Gérard André
(86) Numéro de dépôt international: PCT/FR2001/002155
(87) Numéro de publication internationale: WO 2002/002305

(56) Documents cités:
- EP-A- 0 669 208
- WO-A-97/15439
- GB-A- 2 205 270
- GB-A- 2 302 834
- US-A- 4 604 083
- US-A- 6 059 705

## Description

La présente invention concerne une machine de traitement de feuilles, en particulier pour la fabrication d'emballages en matériaux tels que du carton ou du plastique, comprenant des moyens d'entraînement, entraînés par au moins un moteur d'entraînement et aptes à entraîner des feuilles dans une direction d'entraînement à travers une zone de traitement située entre l'entrée et la sortie de la machine, un outillage de traitement destiné à pratiquer dans ces feuilles des découpes et/ou des plis disposés transversalement par rapport à la direction d'entraînement, des moyens pour déterminer une information relative à la position d'une feuille dans la zone de traitement et des moyens pour commander l'outillage de traitement en fonction de ladite information.

Une telle machine est connue du document US 6 059 705 A.

Pour la fabrication d'emballages à partir de feuilles en carton ou en plastique, on connaît, d'une part, les machines "transversales" du type précité, dans lesquelles les découpes ou les plis, au moins pour leur majorité, sont pratiqués transversalement par rapport à la direction d'avancement des feuilles dans la machine. On connaît, d'autre part, les machines "longitudinales", par exemple du type décrit dans la demande de brevet EP 0 539 254 au nom de la demanderesse, dans lesquelles la majorité des plis et des découpes sont pratiqués dans la direction d'avancement des feuilles dans la machine.

Les machines longitudinales atteignent des cadences de fabrication élevées. Les différentes étapes de fabrication sont réalisées par des cylindres tournant à vitesse élevée. La développée de chaque cylindre détermine la longueur des feuilles qu'il est possible de traiter dans la machine. Il en résulte qu'avec une machine longitudinale donnée, on ne peut fabriquer que des emballages dont la longueur varie dans une plage étroite, déterminée par les développées minimale et maximale de la machine.

Dans les machines transversales de type connu, les différents outils (outils de découpe, outils à refouler) sont portés par des poutres qui sont disposées transversalement par rapport au sens d'avancement des feuilles et qui peuvent être déplacées verticalement entre une position de travail et une position de retrait. Divers outils peuvent être montés sur les poutres, ce qui permet de fabriquer des emballages variés. Cependant, les opérations de traitement des feuilles réalisées par les outils à découper ou à refouler ne peuvent être réalisées que lorsque ces feuilles sont arrêtées. Ainsi, les moyens d'entraînement avancent les feuilles pas à pas entre chaque étape de traitement. Il en résulte que les cadences de fabrication des machines transversales connues sont très peu élevées puisqu'elles atteignent par exemple seulement 300 caisses à l'heure.

L'invention se propose d'améliorer les machines transversales du type cité en préambule pour leur permettre d'atteindre des cadences de fabrication nettement plus élevées, par exemple de l'ordre de 1000 caisses à l'heure.

Ce but est atteint grâce au fait que l'outillage de traitement est porté par au moins un arbre porteur transversal entraîné en rotation par un moteur d'arbre, au fait que les moyens d'entraînement sont entraînés par un moteur principal d'entraînement et sont aptes à entraîner les feuilles à une vitesse d'entraînement sensiblement constante entre l'entrée et la sortie de la machine et en particulier dans ladite zone de traitement, au fait que le moteur d'arbre est distinct dudit moteur principal et au fait que la machine comporte une unité de commande apte, en fonction de ladite vitesse d'entraînement et de l'information relative à la position d'une feuille dans la zone de traitement, à commander le moteur d'arbre de telle sorte que, pour le traitement de cette feuille, l'outillage se trouve au contact d'une région prédéterminée de la feuille et soit animé d'une vitesse de traitement dont la composante tangentielle est égale à ladite vitesse d'entraînement.

Contrairement à la technique connue pour les machines transversales, qui entraînaient les feuilles dans la machine pas à pas, l'invention se propose donc d'entraîner les feuilles à une vitesse sensiblement constante, sans phase d'arrêt. L'outillage destiné à pratiquer les découpes ou les plis transversaux est porté par l'arbre porteur qui est disposé transversalement par rapport à la direction d'entraînement des feuilles et qui est entraîné par un moteur d'arbre qui lui est spécifique. L'unité de commande de la machine, connaissant la vitesse d'entraînement des feuilles, la position de l'outillage sur l'arbre porteur transversal, la position d'une feuille dans la zone de traitement et les positions des découpes ou des plis devant être pratiqués dans cette feuille, commande, non pas les moyens d'entraînement de la feuille, mais le moteur d'arbre de l'arbre porteur pour que, lors du traitement de la feuille, l'outillage se trouve précisément au contact de la région de la feuille dans laquelle un pli ou une découpe doit être réalisé, et soit alors animé d'une vitesse de traitement égale à la vitesse d'entraînement.

En d'autres termes, l'invention prévoit, non pas de caler l'entraînement des feuilles sur une position prédéterminée des outils de traitement, mais plutôt, à l'aide d'une unité de commande électronique, de caler les positions des outils de traitement et leur vitesse par rapport à la feuille et à sa vitesse d'entraînement.

Le moteur d'arbre doit être suffisamment réactif et souple pour que sa vitesse puisse augmenter et décroître dans un très bref laps de temps pour se caler sur une valeur précise qui est celle de l'entraînement des feuilles. Par exemple, un moteur de positionnement tel qu'un moteur d'axe multipôle, qui délivre un couple sensiblement constant aussi bien à faible vitesse qu'à vitesse élevée peut convenir. On peut également choisir un moteur électrique de type asynchrone ou un moteur sans balais.

Dans les machines transversales connues, on pouvait monter différents outils sur une même poutre en les alignant transversalement. Dans un tel cas, des découpes ou des plis devant être réalisés dans deux régions de la feuille espacées selon sa direction d'avancement devaient être opérés soit par la même poutre lors de deux arrêts successifs de la feuille passant sous cette poutre, soit par deux poutres espacées.

Toujours dans le but d'augmenter les cadences de fabrication, l'invention permet avantageusement de réaliser deux traitements (découpes ou plis) de la feuille dans deux zones espacées l'une de l'autre dans le sens d'entraînement de cette feuille, ceci à l'aide du même arbre porteur.

Ainsi, avantageusement, la machine comporte un arbre porteur à réglage angulaire d'outil comprenant un moyeu, un porte-outil fixe solidaire de ce moyeu et un porte-outil mobile solidaire d'un support mobile qui coopère avec le moyeu par l'intermédiaire de moyens de réglage en position permettant le réglage de la position angulaire du porte-outil mobile par rapport au porte-outil fixe.

Dans ce cas, il est non seulement possible de traiter deux zones de la feuille espacées à l'aide des outils respectivement portés par chacun des deux porte-outils, mais il est également possible d'adapter rapidement la machine à des types d'emballages différents, pour lesquels les espacements entre ces zones sont différents, en déplaçant le porte-outil mobile par rapport au porte-outil fixe.

Dans ce cas, avantageusement, le porte-outil fixe est fixé au moyeu en étant disposé selon une première génératrice de cylindre, le support mobile comprend au moins une couronne sur laquelle est fixé le porte-outil mobile selon une deuxième génératrice de cylindre, cette couronne étant coaxiale au moyeu, présentant une denture intérieure et s'étendant, dans la région de la première génératrice, dans un espace ménagé entre la surface extérieure du porte-outil fixe et le moyeu, et les moyens de réglage en position comprennent un axe à pignon, qui est disposé entre le moyeu et la couronne en coopérant avec la denture intérieure de cette couronne et des moyens pour entraîner l'axe à pignon en rotation, de manière à faire tourner la couronne par rapport au moyeu et à régler ainsi le positionnement angulaire de la deuxième génératrice par rapport à la première génératrice.

Ce montage simple et fiable permet très rapidement de modifier l'espacement angulaire entre le porte-outil mobile et le porte-outil fixe, pour adapter la machine à la fabrication d'emballages différents.

Avantageusement, l'arbre porteur comprend au moins un porte-outil équipé de moyens de fixation rapide pour un outil, qui comprennent une rainure longitudinale de fixation située sur la surface extérieure du porte-outil, au moins l'un des bords longitudinaux de cette rainure étant mobile et étant délimité par une pièce de calage mobile entre une position de verrouillage dans laquelle elle délimite avec le bord opposé un profil de retenue apte à retenir une nervure de fixation ayant un profil complémentaire, et une position de déverrouillage dans laquelle ce bord est écarté du bord opposé pour permettre l'introduction de la nervure de fixation dans ladite rainure, par un déplacement radial de cette nervure vers l'axe de l'arbre porteur.

Dans le but général d'éviter toute perte de temps inutile lors de l'utilisation de la machine, l'invention permet donc de simplifier la mise en place des outils sur l'arbre porteur grâce au moyen de fixation rapide.

Avantageusement, la machine comporte un arbre porteur à outils multiples apte à porter au moins un premier et un deuxième outil espacés angulairement et l'unité de commande est apte à commander le moteur d'arbre dudit arbre porteur à outils multiples selon un cycle comprenant une phase de traitement par le premier outil, dans laquelle ledit premier outil est au contact d'une première région déterminée d'une feuille située dans la zone de traitement de la machine et est animé d'une vitesse tangentielle égale à la vitesse d'entraînement de cette feuille, une phase de positionnement au cours de laquelle l'arbre porteur à outils multiples est entraîné pour positionner le deuxième outil en situation de traiter une deuxième région déterminée de la feuille et une phase de traitement par le deuxième outil, dans laquelle le deuxième outil est au contact de ladite deuxième région et est animé d'une vitesse tangentielle égale à la vitesse d'entraînement.

Avec l'arbre porteur à réglage angulaire d'outils, comprenant un porte-outil fixe et un porte-outil mobile, il est possible de régler la position du porte-outil mobile pour que cet arbre porteur tourne à la même vitesse (qui, convertie en vitesse tangentielle est égale à la vitesse d'entraînement des feuilles dans la machine), pendant la phase de traitement par le premier outil, pendant la phase de positionnement et pendant la phase de traitement par le deuxième outil. Dans ce cas, l'espacement angulaire entre les deux outils correspond à la distance entre les deux zones de traitement dans lesquels les deux outils doivent respectivement agir. Dans certains cas, même avec cet arbre à réglage angulaire d'outil, la phase de positionnement peut toutefois s'opérer à une vitesse quelque peu différente de la vitesse d'entraînement des feuilles.

Cependant, l'arbre porteur à outils multiples peut également porter différents outils dans des zones déterminées et être entraîné pendant la phase de positionnement à une vitesse plus élevée ou plus faible que la vitesse d'entraînement des feuilles pour venir caler le deuxième outil dans la bonne position en vue de la phase de traitement par ce deuxième outil.

Avantageusement, la machine comporte des moyens pour écarter l'arbre porteur à outils multiples du trajet d'avancement des feuilles dans la zone de traitement pendant la phase de positionnement.

Par exemple, l'arbre porteur à outils multiples peut porter 3 ou 4 outils espacés angulairement, un outil intermédiaire étant intercalé entre le premier et le deuxième outil précités, par exemple pour être utilisé de manière optionnelle. Dans ce cas, l'arbre porteur à outils multiples est entraîné à une vitesse correspondant à la vitesse d'entraînement des feuilles pour la phase de traitement par le premier outil, est écarté du trajet d'avancement des feuilles et, dans cette situation, peut être déplacé rapidement pour positionner le deuxième outil en situation de traiter la deuxième région déterminée de la feuille, sans que l'outil intermédiaire vienne au contact de cette dernière.

Selon une variante avantageuse, les moyens d'entraînement coopèrent avec des galets d'entraînement à position réglable qui sont montés sur des supports de galets et la machine comporte des moyens pour régler les positions de ces supports transversalement par rapport à la direction d'entraînement des feuilles dans la machine.

Il est souhaitable de disposer les galets d'entraînement dans des positions déterminées selon la largeur de la feuille, mesurée dans la direction transversale. Par exemple, ces galets d'entraînement à position réglable doivent supporter des zones particulières de la feuille ou réaliser certaines découpes ou certains plis qui doivent être disposés parallèlement à la direction d'entraînement des feuilles.

Dans ce cas, la machine comporte avantageusement au moins une courroie de réglage disposée transversalement par rapport à la direction d'entraînement des feuilles, des moyens pour entraîner cette courroie et des moyens d'accouplement aptes à être commandés entre une situation d'accouplement dans laquelle ils rendent un support de galet solidaire de ladite courroie et une situation d'arrêt dans laquelle ils rendent ledit support de galet solidaire d'une pièce fixe de blocage.

Ainsi, les supports de galets, et donc les galets qu'ils portent, peuvent être facilement déplacés les uns par rapport aux autres sans qu'il soit nécessaire de les démonter.

L'invention sera bien comprise et ses avantages apparaîtront mieux à la lecture de la description détaillée qui suit, d'un mode de réalisation représenté à titre d'exemple non limitatif. La description se réfère aux dessins annexés sur lesquels :
- la figure 1 est une vue de la machine en coupe dans un plan vertical ;
- la figure 2 montre le flan d'un emballage après son traitement par la machine ;
- la figure 3 illustre schématiquement les principaux organes de la machine et sa cinématique ;
- la figure 4 est une vue synoptique en perspective des principaux organes de la machine, avec le principe de leurs commandes ;
- les figures 5 et 6 sont deux vues partielles en coupe verticale faites à l'entrée de la machine ;
- la figure 7 est une vue en coupe dans un plan vertical et parallèle à la direction d'entraînement des feuilles dans la machine, montrant un arbre porteur à réglage angulaire d'outil ;
- la figure 8 est une vue du même arbre en coupe dans un plan vertical et perpendiculaire à la direction d'entraînement des feuilles dans la machine, illustrant une région d'extrémité de cet arbre ;
- les figures 9, 10 et 11 illustrent le montage rapide d'un outil sur un porte-outil de l'arbre des figures 7 et 8 ;
- les figures 12A, 12B, 12C et 12D sont des schémas de principe illustrant les déplacements d'un arbre porteur à outils multiples ;
- la figure 13 montre, dans un plan vertical, le montage d'un galet d'entraînement à position réglable ; et
- les figures 14 et 15 sont des schémas pris dans un plan vertical perpendiculaire au sens d'entraînement des feuilles dans la machine, illustrant le mode de réglage de la position de ce galet.

La machine représentée sur la figure 1 comporte une table d'alimentation 10 sur laquelle est disposée une feuille 12, par exemple, un matériau tel que du carton ou du plastique, en vue de son traitement dans la machine.

Cette dernière comporte une zone d'entrée E, une zone de traitement T et une zone de sortie S successivement disposées dans le sens F d'avancement des feuilles. Dans la zone d'entrée, les feuilles sont prises en charge par des moyens d'entraînement 14 qui les entraînent à vitesse constante à travers la zone de traitement. Dans l'exemple représenté, cette zone de traitement T comprend deux unités de traitement, respectivement U1 et U2 disposées l'une à la suite de l'autre dans la direction F. Entre ces deux unités se trouvent des moyens de relais d'entraînement 16. Des moyens d'entraînement 18 sont également prévus à la sortie S de la machine.

La machine sert à traiter des feuilles pour les conformer de telle sorte qu'elles puissent ensuite être pliées de manière à former un emballage. Par exemple, la figure 2 montre un flan traité par la machine à partir d'une feuille pleine. Ce flan 20 présente des découpes 22 et des plis 24 qui sont disposés transversalement par rapport à la direction F d'avancement de la feuille dans la machine. Les outillages des unités de traitement U1 et U2 situés dans la zone de traitement T de la machine permettent de pratiquer ces découpes et ces plis. Ces outillages comprennent des outils à découper ou couteaux qui forment les découpes 22 et des outils à refouler ou refouleurs qui forment des plis 24.

Le flan représenté sur la figure 2 présente également des plis 26 qui sont disposés parallèlement à la direction d'entraînement F.

Comme on le verra dans la suite, ces plis peuvent être réalisés à l'aide de galets refouleurs qui coopèrent avec les moyens d'entraînement. Le flan présente encore des découpes spécifiques, par exemple des orifices 28 servant à former des poignées dans l'emballage, qui sont réalisées dans l'une des unités de traitement U1 ou U2.

Les moyens d'entraînement de la machine comprennent des galets d'entraînement en forme de disques qui sont entraînés en rotation. On voit par exemple sur la figure 1, à l'entrée de la machine, des galets d'entraînement inférieurs 30 et 32, et des galets d'entraînement supérieurs 34 et 36. De même, à la sortie, les moyens d'entraînement 18 présentent des galets inférieurs 38 et 40 et des galets supérieurs 42 et 44. Les moyens de relais d'entraînement 16 comprennent également des galets inférieurs 46 et supérieurs 48. Sur la figure 1, les moyens d'entraînement 14 et 18 comprennent chacun deux rangées de galets inférieurs et supérieurs. Pour simplifier, on a seulement représenté une seule rangée de galets sur les figures schématiques 3 et 4.

Ainsi, la figure 4 montre, à l'entrée, des galets inférieurs 30 et des galets supérieurs 34 respectivement montés sur un arbre inférieur 31 et sur un arbre supérieur 35. De même, à la sortie, les galets inférieurs et supérieurs 38 et 42 sont montés sur deux arbres 39 et 43, tandis que les galets intermédiaires 46 et 48 du relais 16 sont montés sur deux arbres 47 et 49. Les moyens d'entraînement sont entraînés par un moteur principal d'entraînement M50. Les différents arbres sont reliés entre eux par des moyens de transmission tels que des courroies 51.

Comme on le verra dans la suite et comme le suggère la variante de la figure 3, les galets d'entraînement, par exemple ceux qui se trouvent à l'entrée et/ou à la sortie, peuvent ne pas être montés directement sur leurs arbres d'entraînement, mais être montés sur des supports de galets qui permettent le réglage de leurs positions respectives.

La vue schématique de la figure 3 qui illustre la cinématique de la machine représente côte à côte des éléments qui, en réalité, se trouvent les uns au-dessus des autres. On voit ainsi côte à côte les arbres inférieurs et supérieurs 31 et 35, les arbres 47 et 49 et les arbres 39 et 43.

Il faut noter que les zones d'entrée E, de traitement T et de sortie S peuvent être situées dans des modules séparables, auquel cas le moteur principal M50 entraîne directement un arbre A50, par exemple situé dans la zone de traitement, qui lui-même est accouplé par des moyens du type joint de Oldham à des arbres entraînés A50E pour l'entrée et A50S pour la sortie.

Chacune des unités de traitement U1 et U2 comprend un arbre porteur qui porte un outillage de traitement. On décrit d'abord l'unité U1, avec son arbre porteur 52, dénommé dans la suite arbre porteur à réglage angulaire d'outil.

Cet arbre est situé au-dessus du plan P d'avancement des feuilles dans la machine et il coopère, par l'intermédiaire des outils qu'il porte, avec un arbre de contrepartie 54 situé sous ce plan. Cet arbre de contrepartie porte un revêtement 56, par exemple en un matériau tel que du polyuréthanne, suffisamment souple pour permettre aux outils de remplir leurs fonctions, par exemple en pliant ou en découpant la feuille. De même, un arbre de contrepartie 54' se trouve sous l'arbre porteur 62 de l'unité de traitement U2.

Les arbres de contrepartie, de même que les galets d'entraînement inférieurs, peuvent être déplacés verticalement pour s'adapter à des feuilles de différentes épaisseurs.

Les arbres de contrepartie peuvent être entraînés en rotation de la même manière que les moyens d'entraînement, par exemple à l'aide du moteur principal M50. Toutefois, ils sont avantageusement entraînés par un moteur annexe M54, par exemple un moteur asynchrone avec variateur de fréquence, qui est commandé pour entraîner des feuilles à la même vitesse que les moyens d'entraînement, c'est-à-dire que la vitesse tangentielle des arbres de contrepartie est la même que la vitesse tangentielle des galets d'entraînement, malgré leurs diamètres différents.

L'arbre porteur transversal 52 est entraîné en rotation par un moteur d'arbre M52 qui est distinct du ou des moteurs des moyens d'entraînement et des arbres de contrepartie. Il s'agit par exemple d'un moteur asynchrone, d'un moteur sans balais, ou de manière générale, d'un moteur de positionnement. L'arbre 52 est accouplé à la sortie de ce moteur par un axe d'entraînement 53.

Comme on le voit sur la figure 4, la machine comprend une unité de commande UC qui, en fonction d'une information relative à la position d'une feuille 12 dans la zone de traitement T, commande le moteur d'arbre M52 par une ligne de commande L52 de telle sorte que, pour le traitement de cette feuille par un outillage que porte l'arbre 52, cet outillage se trouve au contact d'une région prédéterminée de la feuille et qu'il se déplace à la même vitesse tangentielle que la vitesse d'entraînement de la feuille.

L'unité de commande connaît la vitesse des moyens d'entraînement 14, 16 et 18. Par exemple, par une ligne de commande L50, elle commande le moteur principal d'entraînement M50. De plus, elle reçoit l'information d'un capteur de vitesse C50, par exemple un tachymètre solidaire en rotation de l'un des arbres des moyens d'entraînement, par une ligne d'entrée d'information LE50. Elle peut ainsi ajuster sa commande du moteur M50.

Elle connaît par ailleurs la position d'une feuille dans la machine. Pour ce faire, elle reçoit des informations délivrées par des capteurs de position tels que les cellules photoélectriques C1, C2 et C3 successivement disposées sur le trajet d'avancement des feuilles, et qui lui sont raccordées par des lignes d'entrée d'information, respectivement LC1, LC2 et LC3.

Par exemple, comme on le voit sur les figures 5 et 6, la feuille 12 est détectée en entrée par le capteur C1 et est éventuellement retenue par une butée mobile 60. Au moment choisi, l'entraînement de la feuille commence, c'est-à-dire que la butée 60 s'escamote et que la feuille est pincée entre les entraîneurs inférieurs et supérieurs, tels que les galets 32 et 36. Le capteur C2 est disposé en aval du capteur C1, par exemple juste en aval des galets d'entraînement 30 et 34 et détecte l'arrivée de la feuille. Ceci permet, si nécessaire, de corriger la vitesse du moteur M50 ou de corriger les données servant à la commande du moteur M52 si, du fait d'éventuels glissements, la vitesse de déplacement de la feuille entre les capteurs C1 et C2 n'est pas strictement égale à la vitesse des moyens d'entraînement.

Ainsi, l'unité de commande connaît précisément la vitesse d'avancement et la position de la feuille dans la machine. En conséquence, en fonction de moyens de paramétrage MP entrés dans l'unité de commande pour mémoriser quel traitement (découpe, pli) doit être appliqué à quelle région de la feuille, celle-ci peut commander le moteur M52 indépendamment des moyens d'entraînement pour qu'il positionne ses outils au bon endroit, au bon moment et à la bonne vitesse.

L'arbre porteur d'outils 62 est dénommé arbre porteur à outils multiples. Cet arbre 62 est disposé au-dessus du plan P dans la zone de traitement et coopère avec l'arbre de contrepartie 54' analogue à l'arbre 54. L'arbre 62 est entraîné en rotation par un moteur M62, par exemple un moteur analogue au moteur M52 de l'arbre 52 et qui, comme ce dernier est distinct du ou des moteurs des moyens d'entraînement et des arbres de contrepartie. Comme le moteur M52, le moteur M62 est commandé par l'unité de commande UC, par une ligne de commande L62, pour caler la vitesse et la position de l'arbre 62 de telle sorte que les outils qu'il porte coopèrent avec les feuilles au bon endroit, au bon moment et à la bonne vitesse.

Par les lignes LE52 et LE62 reliées à des capteurs, l'unité de commande connaît les vitesses des arbres porteurs d'outils 52 et 62 et peut, en fonction de ces données, modifier sa commande des moteurs M52 et M62. Par une ligne LE54, également reliée à des capteurs, elle connaît encore la vitesse des arbres de contrepartie 54 et 54' et elle peut corriger en conséquence la commande du moteur M54.

Les feuilles sont entraînées dans la machine à une vitesse d'entraînement sensiblement constante. L'unité de commande UC, connaissant cette vitesse et la position de la feuille, commande le moteur M52 ou le moteur M62 entre une phase d'attente, dans laquelle sa vitesse est nulle ou sensiblement nulle, une phase de positionnement dans laquelle sa vitesse est différente de la vitesse d'entraînement (elle est en général supérieure) pour venir correctement positionner l'outil ad hoc par rapport à la position que va atteindre la région de la feuille devant être traitée par cet outil. La phase de positionnement est suivie d'une phase de traitement dans laquelle le moteur M52 ou M62 est commandé lorsque cette région de la feuille se trouve en regard de l'arbre 52 ou 62. Dans cette phase de traitement, la vitesse tangentielle de cet outil est égale à la vitesse d'avancement pour effectuer le traitement souhaité. Une nouvelle phase d'attente suit la phase de traitement.

Ce cycle se reproduit une ou plusieurs fois par feuille, en fonction du ou des traitements (découpes, plis...) devant être appliqués.

Entre la phase d'attente et la phase de positionnement ou de traitement, le moteur 52 ou 62 subit une phase d'accélération ou de décélération très rapide.

Les moyens de paramétrage correspondent à un type de traitement choisi parmi différents traitements possibles correspondant, chacun, à un type d'emballage à fabriquer (dimensions des feuilles, forme des emballages après pliage et accrochage des feuilles, positionnements en conséquence des plis et des découpes).

L'arbre porteur à réglage angulaire d'outils 52 porte deux outillages espacés angulairement. Comme on le voit mieux sur la figure 7, il comprend un moyeu d'arbre 64 qui est accouplé à l'axe d'entraînement 53. II comprend également un porte-outil fixe 66 qui est solidaire du moyeu 64 et un porte-outil mobile 68 qui est solidaire d'un support mobile 70 constitué, en l'espèce, par une ou plusieurs couronnes mobiles. La figure 7 montre les outils portés par les deux porte-outils 66 et 68 espacés angulairement d'un angle α mais, sur les figures 1 et 8, pour les commodités du dessin, ces deux porte-outils sont diamétralement opposés.

Le porte-outil fixe 66 est disposé selon une première génératrice de cylindre G1 en étant fixé au moyeu, par exemple par des sabots de fixation et d'entretoisement 72. Le porte-outil mobile est fixé sur la couronne 70 en étant disposé selon une deuxième génératrice de cylindre G2. Les porte-outils 66 et 68 sont disposés de telle sorte que leurs surfaces porteuses d'outils respectives S66 et S68 se trouvent sur la même surface cylindrique.

Du fait des épaisseurs des porte-outils, ces surfaces S66 et S68 se trouvent en saillie radiale par rapport à la surface cylindrique S52 du reste de l'arbre 52, en particulier déterminée par la couronne 70. Il en résulte que lorsqu'une portion de l'arbre 52 située entre les porte-outils 66 et 68, se trouve en regard de la feuille en cours de traitement, cette portion n'est pas en contact avec ladite feuille, de sorte qu'il n'est pas nécessaire d'écarter l'arbre 52 du trajet d'avancement de la feuille.

La couronne 70 présente une denture intérieure 70A sur laquelle engrène un axe à pignon 74 disposé entre le moyeu 64 et la couronne. Eventuellement, cet axe est porté par un palier 76 apte à glisser sur la surface du moyeu 64. Comme on le voit sur la figure 8, un espace 78 est ménagé entre la surface extérieure S66 du porte-outil fixe et le moyeu 64 pour permettre le passage de la couronne circulaire 70. En l'espèce, cet espace annulaire est réalisé dans la face externe du sabot 72. Comme on le voit également sur la figure 8, plusieurs couronnes 70 de conformation analogue et plusieurs sabots 72 peuvent être disposés le long du moyeu 64.

On comprend que lorsque l'on fait tourner l'axe à pignon 74, il déplace la couronne 70, c'est-à-dire qu'il déplace également le porte-outil mobile. Les dimensions du sabot 72 déterminent l'espace minimal qu'il est possible d'obtenir entre les porte-outils fixe et mobile.

Il est possible d'entraîner l'axe à pignon en rotation à l'aide d'un dispositif manuel tel qu'une manivelle que l'on met en place uniquement lorsqu'il est nécessaire de déplacer le porte-outil mobile.

En l'espèce, les moyens pour entraîner l'axe à pignon 74 en rotation, comprennent une roue dentée 80 coaxiale à l'axe d'entraînement 53 de l'arbre 52 et montée libre autour de cet axe (figures 3 et 8). Cette roue dentée engrène sur l'axe à pignon 74 et coopère avec des moyens d'entraînement en rotation. On voit sur la figure 8, que l'extrémité de l'axe 74 porte une roue dentée d'entraînement 82 qui coopère avec la roue 80.

Ainsi, pour déplacer le porte-outil mobile, il suffit d'entraîner en rotation la roue dentée 80. On voit sur la figure 3 qu'elle est accouplée à un moteur annexe M80 par l'intermédiaire d'un différentiel D80. Pour simplifier, ce moteur M80 n'est pas représenté sur le schéma synoptique de la figure 4. On comprend toutefois qu'il peut être commandé par l'unité de commande à l'aide d'une ligne de commande L80.

L'arbre porteur 52 ou 62 comprend avantageusement un porte-outil qui est équipé de moyens de fixation rapide pour un outil. En l'espèce, c'est le cas de l'arbre 52 et l'on comprend mieux la conformation de ces moyens sur les figures 7 et 9 à 10.

Sur les figures 9 et 10, seul l'un des porte-outils 66 et 68, par exemple le porte-outil 66, est représenté en coupe perpendiculaire à l'axe de l'arbre porteur. On voit que sa surface porteuse S66 présente une rainure longitudinale de fixation 84 dont le bord longitudinal 84A est mobile. Il est en effet délimité par une pièce de calage mobile 86 qui a la forme d'une tige longitudinale. Cette tige est mobile entre une position de verrouillage (figure 10) dans laquelle le bord 84A délimite, avec le bord opposé 84B de la rainure 84, un profil de retenue et une position de déverrouillage (figure 9) dans laquelle le bord 84A est écarté du bord 84B pour permettre la mise en place aisée d'un outil dans la rainure. En l'espèce, le bord 84A est délimité par un décrochement pratiqué dans la tige 86 et celle-ci pivote autour de son axe longitudinal entre ses positions de déverrouillage et de verrouillage.

Par exemple, le profil de retenue de la rainure 84 peut être un profil en queue d'aronde ou un profil en T. Le dos de l'outil 88 présente une nervure de fixation 90 ayant un profil de retenue complémentaire, qui peut donc s'encastrer dans la rainure. Par exemple, l'outil proprement dit (par exemple formé par deux couteaux 94) est porté par une platine ou base 92 dont la courbure délimite une surface cylindrique de sorte que, lors de la rotation de l'arbre porteur pour le traitement d'une feuille dans la machine, la distance entre l'outil et le plan P reste constante.

La machine comporte des outils à couper tels que l'outil 88 représenté sur les figures 9 à 11 qui comprennent chacun une partie de découpe (couteaux 94), et des outils à refouler tels que l'outil 88' de la figure 11 qui comprennent chacun une partie de refoulement (nervure 96). Ces outils comprennent en outre une base 92 portant la nervure de fixation 90. Une fois les nervures 90 insérées dans la rainure 84, les outils peuvent être déplacés en translation pour être disposés les uns contre les autres. Ainsi, les outils 88 et 88' peuvent être disposés contre l'outil 88" de la figure 11.

Par ces moyens de fixation simples, on peut très facilement disposer les outils dans un ordre choisi, les uns à côté des autres sur le porte-outil, et selon des espacements choisis, de manière à les adapter à la fabrication d'emballages différents.

Les arbres 52 et 62 peuvent chacun porter plusieurs outils, et peuvent donc être entraînés selon un cycle comprenant une phase de traitement par un premier outil, une phase de positionnement et une phase de traitement par un deuxième outil. Pour l'arbre 52, pour lequel l'espacement entre les outils est réglable et pour lequel les outils sont en saillie par rapport à sa surface cylindrique de sorte qu'il n'est pas nécessaire de l'écarter du trajet d'avancement des feuilles, la phase de positionnement peut simplement consister à continuer à l'entraîner à la même vitesse entre les deux phases de traitement.

L'arbre 62 porte également plusieurs outils espacés angulairement, mais sa surface cylindrique S62 est, en position de travail, voisine du plan P d'avancement des feuilles. Par exemple, les outils peuvent être montés sur de simples platines qui sont vissées dans des taraudages. radiaux pratiqués à la surface cylindrique de l'arbre 62. On voit sur la figure 4 que l'arbre 62 porte par exemple un outil 100 ayant un couteau destiné à pratiquer des orifices tels que les ouvertures 28 du flan de la figure 2.

Sur les figures 12A à 12D, on a représenté schématiquement cet arbre 62 en coupe transversale et il porte quatre outils numérotés de 100 à 103, qui sont espacés angulairement. On a indiqué sur ces figures, une feuille 12 disposée sur le plan P d'avancement des feuilles. Après le traitement d'une première région déterminée de la feuille R1 par le premier outil 100, et avant le traitement d'une deuxième région déterminée de la feuille R2 par un autre outil, par exemple l'outil 103, l'arbre 62 est entraîné selon sa phase de positionnement. Dans la mesure où sa surface cylindrique S62 est trop proche de la feuille en position de travail, cet arbre 62 est écarté du trajet d'avancement des feuilles dans la zone de traitement pendant la phase de positionnement.

Les moyens commandant cet écartement sont représentés sur les figures 4 et 12A à 12D. Ils comprennent un arbre d'écartement 106 qui porte au moins un excentrique 108. L'arbre porteur 62 est monté sur un axe mobile 110 qui est supporté par l'arbre d'écartement 106 par l'intermédiaire de l'excentrique.

En l'espèce, l'arbre 106 est fixe par rapport au bâti de la machine et l'excentrique 108 est formé par un galet qui lui est raccordé en une position excentrée. Ce galet 108 est entraîné en rotation par un moteur d'écartement M108, autour de son axe géométrique. Ainsi, au cours de sa rotation, le galet 108 se déplace autour du centre de l'arbre 106 en passant par les différentes positions représentées sur les figures 12A à 12D.

L'axe 110 de l'arbre 62 est supporté par l'arbre d'écartement 106 par l'intermédiaire du galet 108. Plus précisément, le galet est relié à l'arbre 62 par l'intermédiaire d'un système de bielles 112. En l'espèce, l'arbre 106 s'étend transversalement à l'intérieur de la zone de traitement et, à chacune de ses extrémités, il porte un galet 108 tournant à la première extrémité d'une bielle 112, dont la deuxième extrémité est raccordée à l'arbre 62 en étant articulée par rapport à lui. En l'espèce, ce raccordement est indirect et utilise un levier 114 comme indiqué ci-après.

Avantageusement, l'axe mobile 110 est solidaire d'un levier qui porte un contrepoids destiné à faciliter le déplacement vers le haut de l'arbre porteur.

Sur la figure 4, on voit que chaque bielle 112 est articulée par sa deuxième extrémité sur un levier 114 dont une partie d'extrémité porte directement l'axe 110 de l'arbre 62 et dont l'extrémité opposée porte un contrepoids 116. Les leviers 114 sont montés pivotants autour d'un axe de pivot A114. Le contrepoids 116 est équilibré par rapport à l'arbre 62 de telle sorte que la force nécessaire à relever cet arbre 62 est faible.

Sur la figure 12A, l'arbre 62 est abaissé pour que l'outil 100 vienne au contact de la feuille 12. Pendant la phase de traitement, il tourne à une vitesse telle que l'outil se déplace exactement à la même vitesse que la feuille. Dès que le traitement de la région R1 est terminé, le moteur M108 est commandé par l'unité de commande UC, à laquelle il est relié par une ligne de commande L108, de manière à soulever l'arbre porteur 62. Pendant cette phase de positionnement, le moteur M62 est commandé par l'unité de commande de manière à amener l'outil devant accomplir le traitement suivant, par exemple l'outil 103, en situation d'effectuer ce traitement. Les figures 12B et 12C montrent cette phase de positionnement. Par une ligne LE108 reliée à un capteur, l'unité de commande est informée de la vitesse du moteur M108, pour la régler en conséquence.

Les moyens d'entraînement comportent des galets d'entraînement tels que ceux du relais 16, dont il n'est pas nécessaire de modifier l'espacement dans le sens transversal à la machine. De même, les postes 14 et 18 peuvent comporter des galets fixes en translation. Toutefois, dans certains cas, il peut être nécessaire de modifier les positions des galets. On peut, par ailleurs, leur adjoindre certains galets qui ne servent pas uniquement à l'entraînement, mais également à réaliser certaines opérations telles que des découpes ou des plis disposés longitudinalement selon la direction d'avancement de la feuille.

Sur la figure 3, on a choisi de représenter les galets inférieurs 30 et supérieurs 34 du poste d'entrée 14, de même que les galets inférieurs 40 et supérieurs 44 du poste de sortie 18, sous la forme de galets à position réglable.

A titre d'exemple, la figure 13 montre un galet 30. Comme les autres galets réglables, il est monté sur un support de galet 120 qui peut être déplacé transversalement par rapport à la direction d'entraînement F. Pour cela, la machine comporte une courroie de réglage 122 qui est entraînée transversalement à la direction F. Cette courroie est entraînée par des moyens tels qu'un moteur M122 (figure 3).

Les supports de galets 120 peuvent être accouplés avec cette courroie pour permettre le déplacement des galets ou, au contraire, être désaccouplés par rapport à la courroie et bloqués pour maintenir les galets en position.

Ainsi, chaque support de galet 120 comporte un patin d'accouplement 124 et une contrepartie d'accouplement 126 qui sont disposés de part et d'autre de la courroie 122 (sur un des bras de la boucle qu'elle forme). Le patin 124 peut être placé dans une position d'accouplement (figure 14) dans laquelle il presse la courroie 122 contre la contrepartie 126, de sorte que le support de galet 120 et le galet qu'il porte sont déplacés avec la courroie. Ce patin peut aussi occuper une position inactive (figure 15), dans laquelle il est écarté de la courroie.

Chaque support de galet 120 comporte, en outre, un patin d'arrêt 128 qui peut être placé dans une position d'arrêt (figure 15) dans laquelle il coopère avec une pièce fixe de blocage 130 pour rendre le support de galet 120 solidaire de cette pièce et le bloquer dans la position souhaitée, et qui peut être placé dans une position inactive (figure 14), dans laquelle il est écarté de cette pièce de blocage 130.

La machine comporte des moyens de commande du patin d'accouplement 124 et du patin d'arrêt 128 qui sont aptes à placer le patin d'accouplement dans sa position d'accouplement lorsque le patin d'arrêt occupe sa position inactive et qui sont aptes à placer le patin d'arrêt dans sa position d'arrêt lorsque le patin d'accouplement est dans sa position inactive.

Tout simplement, le patin d'arrêt 128 et le patin d'accouplement 124 peuvent être disposés à chacune des deux extrémités d'une tige 132 mobile en va-et-vient. Cette tige est par exemple commandée entre ses deux positions par un vérin pneumatique.

La pièce fixe de blocage peut être constituée par une courroie fixe qui est tendue parallèlement au brin de la courroie 122 avec lequel coopère le patin 124, ou par une autre pièce telle qu'une plaque fixe ou autre. Si nécessaire, elle peut être disposée entre le patin 130 et une contrepartie 131 pour être pincée entre ces pièces dans la position d'arrêt.

Comme on le voit sur la figure 13, le support de galet 120 est solidaire de l'axe cannelé d'entraînement 31. Il présente en effet une roue dentée dont la périphérie interne engrène sur cet axe et qui, elle-même, entraîne un système de roues dentées pour la transmission de l'entraînement au galet 30. Le mode de liaison mécanique avec l'axe cannelé 31 permet au support 120 d'être déplacé en translation le long de cet arbre. Le support 120 est porté par une console 134, qui est elle-même supportée par une poutre de support 136 disposée transversalement à la direction F. La console 134 coulisse par des glissières à billes 138 sur l'extrémité inférieure de cette poutre. Les patins 124 et 128, de même que les contreparties 126 et 131, sont portés par un bras 134A de la console 134. La courroie 122 est disposée verticalement, le patin 128 coopérant avec l'un de ses brins horizontaux (le brin inférieur). Un autre bras 134B de la console 134 supporte un vérin 137 qui sert à régler la position verticale du galet 30 par rapport à son support 120, pour adapter cette position à différentes épaisseurs de feuilles.

## Revendications

1. Machine de traitement de feuilles (12), en particulier pour la fabrication d'emballages en matériaux tels que du carton ou du plastique, comprenant des moyens d'entraînement (14, 16, 18), comprenant au moins un moteur d'entraînement et aptes à entraîner des feuilles dans une direction d'entraînement (F) à travers une zone de traitement (T) située entre l'entrée (E) et la sortie (S) de la machine, un outillage de traitement (88, 88', 88" ; 100, 101, 102, 103) destiné à pratiquer dans ces feuilles des découpes (22) et/ou des plis (24) disposés transversalement par rapport à la direction d'entraînement (F), des moyens (C1, C2, C3) pour déterminer une information relative à la position d'une feuille dans la zone de traitement (T) et des moyens (UC) pour commander l'outillage de traitement en fonction de ladite information,
**caractérisée en ce que** l'outillage de traitement est porté par au moins un arbre porteur transversal (52, 62) entraîné en rotation par un moteur d'arbre (M52, M62), **en ce que** les moyens d'entraînement (14, 16, 18) sont entraînés par un moteur principal d'entraînement (M50) et sont aptes à entraîner les feuilles (12) à une vitesse d'entraînement sensiblement constante entre l'entrée (E) et la sortie (S) de la machine et en particulier dans ladite zone de traitement (T), **en ce que** le moteur d'arbre (M52, M62) est distinct dudit moteur principal (M50) et **en ce qu'**elle comporte une unité de commande (UC) apte, en fonction de ladite vitesse d'entraînement et de l'information relative à la position d'une feuille dans la zone de traitement, à commander le moteur d'arbre (M52, M62) de telle sorte que, pour le traitement de cette feuille, l'outillage se trouve au contact d'une région (R1, R2) prédéterminée de la feuille et soit animé d'une vitesse de traitement dont la composante tangentielle est égale à ladite vitesse d'entraînement.

2. Machine selon la revendication 1, **caractérisée en ce que** l'unité de commande (UC) est apte à commander le moteur d'arbre (M52, M62) selon les cycles comprenant une phase d'attente, une phase de positionnement dans laquelle ledit moteur positionne angulairement l'outillage de l'arbre porteur transversal (52, 62) et une phase de traitement, dans laquelle ledit outillage est entraîné à une vitesse tangentielle égale à la vitesse d'entraînement et traite ladite région prédéterminée de la feuille.

3. Machine selon l'une quelconque des revendications 1 ou 2, **caractérisée en ce que** l'unité de commande (UC) est apte à commander le moteur d'arbre (M52, M62) en fonction de moyens de paramétrage (MP) correspondant à un type de traitement sélectionné.

4. Machine selon l'une quelconque des revendications 1 à 3, **caractérisée en ce qu'**elle comporte un arbre porteur à réglage angulaire d'outil (52), comprenant un moyeu (64), un porte-outil fixe (66) solidaire de ce moyeu et un porte-outil mobile (68) solidaire d'un support mobile (70) qui coopère avec le moyeu (64) par l'intermédiaire de moyens de réglage en position permettant le réglage de la position angulaire du porte-outil mobile (68) par rapport au porte-outil fixe (66).

5. Machine selon la revendication 4, **caractérisée en ce que** le porte-outil fixe (66) est fixé au moyeu (64) en étant disposé selon une première génératrice de cylindre (G1), **en ce que** le support mobile comprend au moins une couronne (70) sur laquelle est fixé le porte-outil mobile selon une deuxième génératrice de cylindre (G2), cette couronne étant coaxiale au moyeu, présentant une denture (70A) intérieure et s'étendant, dans la région de la première génératrice (G1), dans un espace ménagé entre la surface extérieure (S66) du porte-outil fixe (66) et le moyeu (64) et **en ce que** les moyens de réglage en position comprennent un axe à pignon (74), qui est disposé entre le moyeu (64) et la couronne (70) en coopérant avec la denture intérieure (70A) de cette couronne et des moyens (M80, 80) pour entraîner l'axe à pignon en rotation, de manière à faire tourner la couronne (70) par rapport au moyeu (64)et à régler ainsi le positionnement angulaire (a) de la deuxième génératrice (G2) par rapport à la première génératrice (G1).

6. Machine selon la revendication 5, **caractérisée en ce que** les moyens pour entraîner l'axe à pignon (74) en rotation comprennent une roue dentée (80) coaxiale à l'axe d'entraînement (53) de l'arbre porteur à réglage angulaire d'outil (52) et montée libre autour de cet axe, cette roue dentée engrenant sur l'axe à pignon (74) et coopérant avec des moyens d'entraînement en rotation (80).

7. Machine selon l'une quelconque des revendications 1 à 6, **caractérisé en ce que** l'arbre porteur comprend au moins un porte-outil (66, 68) équipé de moyens de fixation rapide pour un outil (88, 88', 88"), qui comprennent une rainure longitudinale de fixation (84) située sur la surface extérieure (S66, S68) du porte-outil (66, 68), au moins l'un des bords longitudinaux (84A) de cette rainure étant mobile et étant délimité par une pièce de calage (86) mobile entre une position de verrouillage dans laquelle elle délimite avec le bord opposé (84B) un profil de retenue apte à retenir une nervure de fixation (90) ayant un profil complémentaire, et une position de déverrouillage dans laquelle ce bord est écarté du bord opposé pour permettre l'introduction de la nervure de fixation (90) dans ladite rainure, par un déplacement radial de cette nervure vers l'axe de l'arbre porteur.

8. Machine selon la revendication 7, **caractérisée en ce que** la pièce de calage est formée par une tige longitudinale (86) dont la section présente un décrochement délimitant le bord longitudinal mobile (84A), cette tige étant apte à pivoter autour de son axe longitudinal entre ses positions de déverrouillage et de verrouillage.

9. Machine selon l'une quelconque des revendications 5 à 8, **caractérisée en ce qu'**elle comporte des outils à couper (88, 88") et des outils à refouler (88') qui comprennent, chacun, une partie de découpe (94) ou de refoulement (96) et une base (92) portant une nervure de fixation (90) apte à coopérer avec la rainure de fixation (84) d'un porte-outil (66, 68), ces outils pouvant ainsi être disposés dans un ordre choisi les uns à côté des autres sur le porte-outil.

10. Machine selon l'une quelconque des revendications 1 à 9, **caractérisée en ce qu'**elle comporte un arbre porteur à outils multiples (52, 62) apte à porter au moins un premier et un deuxième outil (88, 88', 88" ; 100, 101, 102, 103) espacés angulairement et **en ce que** l'unité de commande (UC) est apte à commander le moteur d'arbre (M52, M62) dudit arbre porteur à outils multiples selon un cycle comprenant une phase de traitement par le premier outil, dans laquelle ledit premier outil (100) est au contact d'une première région déterminée (R1) d'une feuille (12) située dans la zone de traitement (T) de la machine et est animé d'une vitesse tangentielle égale à la vitesse d'entraînement de cette feuille, une phase de positionnement au cours de laquelle l'arbre porteur à outils multiples (62) est entraîné pour positionner le deuxième outil (103) en situation de traiter une deuxième région déterminée (R2) de la feuille (12) et une phase de traitement par le deuxième outil (103), dans laquelle le deuxième outil est au contact de ladite deuxième région et est animé d'une vitesse tangentielle égale à la vitesse d'entraînement.

11. Machine selon la revendication 10, **caractérisée en ce qu'**elle comporte des moyens (106, 108, 112, M108) pour écarter l'arbre porteur à outils multiples (62) du trajet d'avancement des feuilles (12) dans la zone de traitement (T) pendant la phase de positionnement.

12. Machine selon la revendication 11, **caractérisée en ce qu'**elle comporte un arbre d'écartement (106) portant au moins un excentrique (108) et **en ce que** l'arbre porteur (62) est monté sur un axe mobile (110) supporté par l'arbre d'écartement (106) par l'intermédiaire dudit excentrique (108).

13. Machine selon la revendication 12, **caractérisé en ce que** l'axe mobile (110) est solidaire d'un levier (114) qui porte un contrepoids (116) destiné à faciliter un déplacement vers le haut de l'arbre porteur (62).

14. Machine selon l'une quelconque des revendications 1 à 13, **caractérisée en ce que** les moyens d'entraînement (14, 18) coopèrent avec des galets d'entraînement à position réglable (30, 34 ; 40, 44) qui sont montés sur des supports de galets et **en ce qu'**elle comporte des moyens (122, 124, 128) pour régler les positions de ces supports transversalement par rapport à la direction d'entraînement des feuilles dans la machine.

15. Machine selon la revendication 14, **caractérisée en ce qu'**elle comporte au moins une courroie de réglage (122) disposée transversalement par rapport à la direction (F) d'entraînement des feuilles, des moyens (M122) pour entraîner cette courroie et des moyens d'accouplement (124, 128) aptes à être commandés entre une situation d'accouplement (Fig. 14) dans laquelle ils rendent un support de galet (120) solidaire de ladite courroie (122) et une situation d'arrêt (Fig. 15) dans laquelle ils rendent ledit support de galet (120) solidaire d'une pièce fixe de blocage (130).

16. Machine selon la revendication 15, **caractérisée en ce que** chaque support (120) de galets d'entraînement à position réglable (30) comporte un patin d'accouplement (124) et une contrepartie d'accouplement (126) disposés de part et d'autre de la courroie (122), ce patin étant mobile entre une position d'accouplement (Fig. 14) dans laquelle il presse la courroie (122) contre ladite contrepartie d'accouplement (126) et une position inactive (Fig. 15) dans laquelle il est écarté de la courroie.

17. Machine selon la revendication 16, **caractérisée en ce que** chaque support (120) de galets d'entraînement à position réglable (30) comporte, en outre, un patin d'arrêt (128) mobile entre une position d'arrêt (Fig. 15) dans laquelle il coopère avec la pièce fixe de blocage (130) pour rendre le support (120) solidaire de cette pièce et une position inactive (Fig. 14) dans laquelle il est écarté de ladite pièce de blocage (130) et **en ce qu'**elle comporte des moyens de commande du patin d'accouplement (124) et du patin d'arrêt (128) aptes à placer le patin d'accouplement dans sa position d'accouplement lorsque le patin d'arrêt occupe sa position inactive et aptes à placer le patin d'arrêt dans sa position d'arrêt lorsque le patin d'accouplement est dans sa position inactive.

18. Machine selon la revendication 17, **caractérisée en ce que** le patin d'arrêt (130) et le patin d'accouplement (128) sont disposés à chacune des deux extrémités d'une tige (132) mobile en va-et-vient.

## Patentansprüche

1. Maschine zur Bearbeitung von Bahnen (12), insbesondere für die Herstellung von Verpackungen aus Materialien wie beispielsweise Karton oder Kunststoff, umfassend Antriebsmittel (14, 16, 18), die mindestens einen Antriebsmotor umfassen und Bahnen in eine Antriebsrichtung (F) durch eine Bearbeitungszone (T) antreiben können, die sich zwischen dem Eingang (E) und dem Ausgang (S) der Maschine befindet, ein Bearbeitungswerkzeug (88, 88', 88"; 100, 101, 102, 103), das dazu bestimmt ist, in diese Bahnen Ausschnitte (22) und/oder Falze (24) einzuarbeiten, die quer zur Antriebsrichtung (F) angeordnet sind, Mittel (C1, C2, C3); um eine Information bezüglich der Position einer Bahn in der Bearbeitungszone (T) zu bestimmen, und Mittel (UC), um das Bearbeitungswerkzeug in Abhängigkeit von dieser Information zu steuern,
**dadurch gekennzeichnet, dass** das Bearbeitungswerkzeug von mindestens einer quer verlaufenden Tragewelle (52, 62) getragen wird, die in Drehung von einem Wellenmotor (M52, M62) angetrieben wird, dass die Antriebsmittel (14, 16, 18) von einem Hauptantriebsmotor (M50) angetrieben werden und die Bahnen (12) mit einer im Wesentlichen konstanten Antriebsgeschwindigkeit zwischen dem Eingang (E) und dem Ausgang (S) der Maschine und insbesondere in der Bearbeitungszone (T) antreiben können, dass der Wellenmotor (M52, M62) von dem Hauptmotor (M50) getrennt ist und dass die Maschine eine Steuereinheit (UC) umfasst, die in Abhängigkeit von der Antriebsgeschwindigkeit und der relativen Information über die Position einer Bahn in der Bearbeitungszone den Wellenmotor (M52, M62) derart steuern kann, dass sich für die Bearbeitung dieser Bahn das Werkzeug mit einem vorbestimmten Bereich (R1, R2) der Bahn in Kontakt befindet und mit einer Bearbeitungsgeschwindigkeit angetrieben wird, deren Tangentialkomponente gleich der Antriebsgeschwindigkeit ist.

2. Maschine nach Anspruch 1, **dadurch gekennzeichnet, dass** die Steuereinheit (UC) den Wellenmotor (M52, M62) nach Zyklen steuern kann, die eine Wartephase, eine Positionierphase, in der der Motor das Werkzeug der quer verlaufenden Tragewelle (52, 62) im Winkel positioniert, und eine Bearbeitungsphase umfassen, in der das Werkzeug mit einer Tangentialgeschwindigkeit gleich der Antriebsgeschwindigkeit angetrieben wird und den vorbestimmten Bereich der Bahn bearbeitet.

3. Maschine nach einem der Ansprüche 1 oder 2, **dadurch gekennzeichnet, dass** die Steuereinheit (UC) den Wellenmotor (M52, M62) in Abhängigkeit von Parametriermitteln (MP) entsprechend einem gewählten Bearbeitungstyp steuern kann.

4. Maschine nach einem der Ansprüche 1 bis 3, **dadurch gekennzeichnet, dass** sie eine Tragewelle mit Werkzeugwinkeleinstellung (52) besitzt, umfassend eine Nabe (64), einen festen Werkzeugträger (66), der mit dieser Nabe fest verbunden ist, und einen beweglichen Werkzeugträger (68), der mit einer beweglichen Stütze (70) fest verbunden ist, die mit der Nabe (64) über Positionseinstellmittel zusammenwirkt, die die Einstellung der Winkelposition des beweglichen Werkzeugträgers (66) in Bezug auf den festen Werkzeugträger (68) ermöglichen.

5. Maschine nach Anspruch 4, **dadurch gekennzeichnet, dass** der feste Werkzeugträger (66) an der Nabe (64) befestigt ist, indem er entlang einer ersten Zylindermantellinie (G1) angeordnet ist, dass die bewegliche Stütze mindestens einen Kranz (70) umfasst, auf dem der bewegliche Werkzeugträger entlang einer zweiten Zylindermantellinie (G2) befestigt ist, wobei dieser Kranz zur Nabe koaxial ist, die eine Innenzahnung (70A) aufweist und sich in dem Bereich der ersten Mantellinie (G1) in einem Raum erstreckt, der zwischen der Außenfläche (S66) des festen Werkzeugträgers (66) und der Nabe (64) vorgesehen ist, und dass die Positionseinstellmittel eine Ritzelachse (74), die zwischen der Nabe (64) und dem Kranz (70) angeordnet ist, indem sie mit der Innenzahnung (70A) dieses Kranzes zusammenwirkt, und Mittel (M80, 80) umfassen, um die Ritzelachse in Drehung anzutreiben, um den Kranz (70) in Bezug auf die Nabe (64) in Drehung zu versetzen und auf diese Weise die Winkelpositionierung (a) der zweiten Mantellinie (G2) in Bezug auf die erste Mantellinie (G1) einzustellen.

6. Maschine nach Anspruch 5, **dadurch gekennzeichnet, dass** die Mittel für den Drehantrieb der Ritzelachse (74) ein Zahnrad (80) umfassen, das zur Antriebsachse (53) der Tragewelle mit Werkzeugwinkeleinstellung (52) koaxial ist und frei um diese Achse befestigt ist, wobei dieses Zahnrad auf der Ritzelachse (74) eingreift und mit Drehantriebsmitteln (80) zusammenwirkt.

7. Maschine nach einem der Ansprüche 1 bis 6, **dadurch gekennzeichnet, dass** die Tragewelle mindestens einen Werkzeugträger (66, 68) umfasst, der mit Schneilbefestigungsmitteln für ein Werkzeug (88, 88', 88") ausgestattet ist, die eine Längsbefestigungsnut (84) umfassen, die sich auf der Außenfläche (S66, S68) des Werkzeugträgers (66, 68) befinden, wobei mindestens einer der Längsränder (84A) dieser Nut beweglich und durch ein Verkeilungsstück (86) begrenzt ist, das zwischen einer Verriegelungsposition, in der es mit dem gegenüber liegenden Rand (84B) ein Halteprofil begrenzt, das eine Befestigungsrippe (90) mit einem komplementären Profil halten kann, und einer Entriegelungsposition beweglich ist, in der dieser Rand vom gegenüber liegenden Rand entfernt ist, um die Einführung der Befestigungsrippe (90) in die Nut durch eine Radialverschiebung dieser Rippe zur Achse der Tragewelle zu ermöglichen.

8. Maschine nach Anspruch 7, **dadurch gekennzeichnet, dass** das Verkeilungsstück von einer Längsstange (86) gebildet ist, deren Querschnitt einen Absatz aufweist, der den beweglichen Längsrand (84A) begrenzt, wobei diese Stange um ihre Längsachse zwischen ihren Entriegelungs- und Verriegelungspositionen schwenken kann.

9. Maschine nach einem der Ansprüche 5 bis 8, **dadurch gekennzeichnet, dass** sie Schneidewerkzeuge (88, 88") und Förderwerkzeuge (88') umfasst, die jeweils einen Schneideteil (94) und einen Förderteil (96) und eine Basis (92) umfassen, die eine Befestigungsrippe (90) trägt, die mit der Befestigungsnut (84) des Werkzeugträgers (66, 68) zusammenwirken kann, wobei diese Werkzeuge somit in einer gewählten Reihenfolge nebeneinander auf dem Werkzeugträger angeordnet werden können.

10. Maschine nach einem der Ansprüche 1 bis 9, **dadurch gekennzeichnet, dass** sie eine Tragewelle mit zahlreichen Werkzeugen (52, 62) umfasst, die mindestens ein erstes und ein zweites Werkzeug (88, 88', 88", 100, 101, 102, 103) tragen kann, die in einem Winkelabstand zueinander angeordnet sind, und dass die Steuereinheit (UC) den Wellenmotor (M52, M62) der Tragewelle mit zahlreichen Werkzeugen nach einem Zyklus steuern kann, der eine Bearbeitungsphase durch das erste Werkzeug, in der das erste Werkzeug (100) mit einem ersten bestimmten Bereich (R1) einer Bahn (12) in Kontakt ist, der sich in der Bearbeitungszone (T) der Maschine befindet, und mit einer Tangentialgeschwindigkeit gleich der Antriebsgeschwindigkeit dieser Bahn angetrieben wird, eine Positionierphase, während der die Tragewelle mit zahlreichen Werkzeugen (62) angetrieben wird, um das zweite Werkzeug (103) in der Lage zu positionieren, dass es einen zweiten bestimmten Bereich (R2) der Bahn (12) bearbeiten kann, und eine Bearbeitungsphase durch das zweite Werkzeug (103) umfasst, in der das zweite Werkzeug mit dem zweiten Bereich in Kontakt ist und mit einer Tangentialgeschwindigkeit gleich der Antriebsgeschwindigkeit angetrieben wird.

11. Maschine nach Anspruch 10, **dadurch gekennzeichnet, dass** sie Mittel (106, 108, 112, M108) umfasst, um die Tragewelle mit zahlreichen Werkzeugen (62) von der Vorschubstrecke der Bahnen (12) in der Bearbeitungszone (T) während der Positionierphase zu entfernen.

12. Maschine nach Anspruch 11, **dadurch gekennzeichnet, dass** sie eine Abstandswelle (106) umfasst, die mindestens einen Exzenter (108) trägt, und dass die Tragewelle (62) auf einer beweglichen Achse (110) befestigt ist, die von der Abstandswelle (106) mit Hilfe des Exzenters (108) getragen wird.

13. Maschine nach Anspruch 12, **dadurch gekennzeichnet, dass** die bewegliche Achse (110) fest mit einem Hebel (114) verbunden ist, der ein Gegengewicht (116) trägt, das dazu bestimmt ist, eine Verschiebung der Tragewelle (62) nach oben zu erleichtern.

14. Maschine nach einem der Ansprüche 1 bis 13, **dadurch gekennzeichnet, dass** die Antriebsmittel (14, 18) mit Antriebsrollen mit einstellbarer Position (30, 34; 40, 44) zusammenwirken, die auf Rollenstützen befestigt sind, und dass sie Mittel (122, 124, 128) umfasst, um die Positionen dieser Stützen quer zur Antriebsrichtung der Bahnen in der Maschine einzustellen.

15. Maschine nach Anspruch 14, **dadurch gekennzeichnet, dass** sie mindestens einen Einstellkranz (122), der quer zur Antriebsrichtung (F) der Bahnen angeordnet ist, Mittel (M122), um diesen Kranz anzutreiben, und Kupplungsmittel (124, 128) umfasst, die zwischen einer Kupplungslage (Fig. 14), in der sie eine Rollenstütze (120) mit dem Riemen (122) fest verbinden, und einer Haltelage (Fig. 15), in der sie diese Rollenstütze (120) fest mit einem festen Feststellstück (130) verbinden, gesteuert werden können.

16. Maschine nach Anspruch 15, **dadurch gekennzeichnet, dass** jede Stütze für Antriebsrollen (120) mit einstellbarer Position (30) ein Kupplungsstück (124) und ein Gegenkupplungsstück (126) umfasst, die beiderseits des Riemens (122) angeordnet sind, wobei dieses Stück zwischen einer Kupplungsposition (Fig. 14), in der es den Riemen (122) gegen das Gegenkupplungsstück (126) drückt, und einer inaktiven Position (Fig. 15), in der es von dem Riemen entfernt ist, beweglich ist.

17. Maschine nach Anspruch 16, **dadurch gekennzeichnet, dass** jede Stütze für Antriebsrollen (120) mit einstellbarer Position (30) ferner ein Haltestück (128) umfasst, das zwischen einer Halteposition (Fig. 16), in der es mit dem festen Feststellstück (130) zusammenwirkt, um die Stütze (120) fest mit diesem Stück zu verbinden, und einer inaktiven Position (Fig. 14), in der es von dem Feststellstück (130) entfernt ist, beweglich ist, und dass sie Steuermittel für das Kupplungsstück (124) und das Haltestück (128) umfasst, die das Kupplungsstück in seiner Kupplungsposition anordnen können, wenn das Haltestück seine inaktive Position einnimmt, und das Haltestück in seiner Halteposition anordnen können, wenn sich das Kupplungsstück in seiner inaktiven Position befindet.

18. Maschine nach Anspruch 17, **dadurch gekennzeichnet, dass** das Haltestück (130) und das Kupplungsstück (128) an jedem der beiden Enden einer hin- und herbeweglichen Stange (132) angeordnet sind.

## Claims

1. A machine for treating sheets (12), in particular for manufacturing packaging made of materials such as cardboard or plastic, said machine comprising drive means (14, 16, 18) having at least one drive motor and suitable for driving sheets in a drive direction (F) through a treatment zone (T) situated between the inlet (E) and the outlet (S) of the machine, treatment tooling (88, 88', 88"; 100, 101, 102, 103) designed to form cutouts (22) and/or folds (24) that are disposed transversely relative to the drive direction (F) in said sheets, means (C1, C2, C3) for determining information relating to the position of a sheet in the treatment zone (T), and control means (UC) for controlling the treatment tooling as a function of said information;
said machine being **characterised in that** the treatment tooling is carried by at least one transverse carrier shaft (52, 62) rotated by a shaft motor (M52, M62), **in that** the drive means (14, 16, 18) are driven by a main drive motor (M50) and are suitable for driving the sheets (12) at a substantially constant drive speed between the inlet (E) and the outlet (S) of the machine and in particular in said treatment zone (T), **in that** the shaft motor (M52, M62) is distinct from said main motor (M50), and **in that** said machine comprises a control unit (UC) suitable for acting as a function of said drive speed and of the information relating to the position of a sheet in the treatment zone, to control the shaft motor (M52, M62) such that, for treating said sheet, the tooling is in contact with a predetermined region (R1, R2) of the sheet and is driven at a treatment speed whose tangential component is equal to said drive speed.

2. A machine according to claim 1, **characterised in that** the control unit (UC) is suitable for controlling the shaft motor (M52, M62) in cycles comprising a waiting stage, a positioning stage in which said motor angularly positions the tooling of the transverse carrier shaft (52, 62), and a treatment stage, in which said tooling is driven at a tangential velocity equal to the drive speed and treats said predetermined region of the sheet.

3. A machine according to claim 1 or claim 2, **characterised in that** the control unit (UC) is suitable for controlling the shaft motor (M52, M62) as a function of parameterizing means (MP) corresponding to a selected type of treatment.

4. A machine according to any one of claims 1 to 3, **characterised in that** it has a carrier shaft with angular tool adjustment (52) comprising a hub (64), a fixed tool holder (66) secured to the hub, and a moving tool holder (68) secured to a moving support (70) which co-operates with the hub (64) via position adjustment means making it possible to adjust the angular position of the moving tool holder (68) relative to the fixed tool holder (66).

5. A machine according to claim 4, **characterised in that** the fixed tool holder (66) is fixed to the hub (64) by being disposed on a first cylinder generator line (G1), **in that** the moving support comprises at least one band (70) to which the moving tool holder is fixed along a second cylinder generator line (G2), said band being coaxial with the hub, having an inner set of teeth (70A) and extending, in the region of the first generator line (G1) in a space provided between the outside surface (S66) of the fixed tool holder (66) and the hub (64), and **in that** the position adjustment means comprise a cog shaft (74) which is disposed between the hub (64) and the band (70) while co-operating with the inner set of teeth (70A) of said band, and means (M80, 80) for driving the cog shaft in rotation, so as to cause the band (70) to turn relative to the hub (64) and thus to adjust the angular positioning (a) of the second generator line (G2) relative to the first generator line (G1).

6. A machine according to claim 5, **characterised in that** the means for driving the cog shaft (74) in rotation comprise a toothed wheel (80) coaxial with the drive pin (53) of the carrier shaft with angular tool adjustment (52) and mounted to rotate freely about said pin, said toothed wheel meshing on the cog shaft (74) and co-operating with the rotary drive means (80).

7. A machine according to any one of claims 1 to 6, **characterised in that** the carrier shaft has at least one tool holder (66, 68) equipped with fast fixing means for a tool (88, 88', 88"), which means comprise a longitudinal fixing groove (84) situated on the outside surface (S66, S68) of the tool holder (66, 68), at least one of the longitudinal edges (84A) of said groove being a moving edge and being defined by a wedging piece (86) that is mounted to move between a locking position, in which it co-operates with the opposite edge (84B) to define a retaining profile suitable for retaining a fixing rib (90) having a complementary profile, and an unlocking position, in which the edge is spaced apart from the opposite edge to enable the fixing rib (90) to be inserted into said groove, by moving the rib radially towards the axis of the carrier shaft.

8. A machine according to claim 7, **characterised in that** the wedging piece is formed by a longitudinal rod (86) whose cross-section has a setback defining the moving longitudinal edge (84A), said rod being suitable for turning about its longitudinal axis between its unlocking and locking positions.

9. A machine according to any one of claims 5 to 8, **characterised in that** it has cutting tools (88, 88") and scoring tools (88'), each of which has a cutting portion (94) or a scoring portion (96), and a base (92) carrying a fixing rib (90) suitable for co-operating with the fixing groove (84) in a tool holder (66, 68), it thus being possible for said tools to be disposed in any chosen order side-by-side on the tool holder.

10. A machine according to any one of claims 1 to 9, **characterised in that** it has a multiple tool carrier shaft (52, 62) suitable for carrying at least first and second tools (88, 88', 88"; 100, 101, 102, 103) spaced angularly apart, and **in that** the control unit (UC) is suitable for controlling the shaft motor (M52, M62) of said multiple tool carrier shaft in compliance with a cycle comprising a first tool treatment stage during which the first tool (100) is in contact with a first determined region (R1) of a sheet (12) situated in the treatment zone (T) of the machine and is driven at a tangential velocity equal to drive speed at which said sheet is driven, a positioning phase during which the multiple tool carrier shaft (62) is driven to position the second tool (103) in a situation in which it can treat a second determined region (R2) of the sheet (12), and a second tool treatment stage, during which the second tool (103) is in contact with said second region and is driven at a tangential velocity equal to the drive speed.

11. A machine according to claim 10, **characterised in that** it has means (106, 108, 112, M108) for moving the multiple tool carrier shaft (62) away from the advance path along which the sheets (12) advance through the treatment zone (T) during the positioning stage.

12. A machine according to claim 11, **characterised in that** it has a moving-away shaft (106) carrying at least one eccentric cam (108) and **in that** the carrier shaft (62) is mounted on a moving axle (110) supported by the moving-away shaft (106) via said eccentric cam (108).

13. A machine according to claim 12, **characterised in that** the moving axle (110) is secured to a lever (114) which carries a counterweight (116) serving to make it easier for the carrier shaft (62) to move upwards.

14. A machine according to any one of claims 1 to 13, **characterised in that** the drive means (14, 18) co-operate with adjustable-position drive wheels (30, 34; 40, 44) which are mounted on wheel supports, and **in that** it has means (122, 124, 128) for adjusting the positions of said supports transversely relative to the drive direction in which the sheets are driven through the machine.

15. A machine according to claim 14, **characterised in that** it has at least one adjustment belt (122) disposed transversely relative to the drive direction (F) in which the sheets are driven, means (M122) for driving said belt, and coupling means (124, 128) suitable for being caused to go between a coupling situation (Figure 14) in which they secure a wheel support (120) to said belt (122), and a stop position (Figure 15) in which they secure said wheel support (120) to a fixed locking part (130).

16. A machine according to claim 15, **characterised in that** each of the supports (120) for the adjustable-position drive wheels (30) comprises a coupling shoe (124) and a coupling backing shoe (126) disposed on either side of the belt (122), said shoe being mounted to move between a coupling position (Figure 14) in which it presses the belt (122) against said coupling backing shoe (126) and an inactive position (Figure 15) in which it is spaced apart from the belt.

17. A machine according to claim 16, **characterised in that** each of the supports (120) for the adjustable-position drive wheels (30) further comprises a stop shoe (128) mounted to move between a stop position (Figure 15) in which it co-operates with the fixed locking part (130) to secure the support (120) to said part, and an inactive position (Figure 14) in which it is spaced apart from said locking part (130), and **in that** it has means for controlling the coupling shoe (124) and the stop shoe (128), which means are suitable for placing the coupling shoe in its coupling position when the stop shoe is in its inactive position, and are suitable for placing the stop shoe in its stop position when the coupling shoe is in its inactive position.

18. A machine according to claim 17, **characterised in that** the stop shoe (130) and the coupling shoe (128) are disposed at respective ends of a rod (132) that is mounted to move back and forth.
